# EUROPÄISCHE PATENTANMELDUNG

(11) **EP 1 643 198 A1**
(43) Veröffentlichungstag der Anmeldung: **05.04.2006**
(21) Anmeldenummer: 04292143.7
(22) Anmeldetag: 06.09.2004
(51) Int. Cl.: F25B 39/04, F25B 43/00, F28D 1/053, F28F 9/02

(54) **Kondensator, insbesondere für eine Kraftfahrzeug-Klimaanlage**

(71) Anmelder: Behr France Hambach S.A.R.L., 57910 Hambach (FR)
(72) Erfinder: Nomine, Cyrille, 57410 Petit Rederching (FR); Becker, Christian, 57730 Valmont (FR); Herbeth, Michel, 57430 Sarralbe (FR)
(74) Vertreter: Grauel, Andreas

(57) **Zusammenfassung**

Die Erfindung betrifft einen Kondensator, insbesondere für eine Kraftfahrzeug-Klimaanlage mit einem Block aus Rohren und Rippen und beiderseits des Blockes angeordneten Sammelrohren, so wie einem parallel zu einem der Sammelrohre angeordneten Sammler (2), der über Öffnungen (4, 5) mit dem benachbarten Sammelrohr (3) in Fluidverbindung steht, stirnseitig ein lösbares Verschlussteil (6) aufweist und eine Trockner- und/oder Filterpatrone (1) aufnimmt, die im Sammler (2) durch eine ringförmige Halterippe (8) positionierbar ist und ein umlaufendes, zwischen den Öffnungen (4, 5) angeordnetes Dichtmittel aufweist.

Es wird vorgeschlagen, dass im Sammler (2) ein ringförmiger Anschlag (9) angeordnet ist und dass die Trockner- und/oder Filterpatrone (1) einerseits über die Halterippe (8) am Anschlag (9) und andererseits am Verschlussteil (6) abstützbar ist.

## Beschreibung

Die Erfindung betrifft einen Kondensator, insbesondere für eine Kraftfahrzeug-Klimaanlage nach dem Oberbegriff des Patentanspruches 1 - bekannt durch die DE-A 103 06 192.

Der durch die DE-A 103 06 192 bekannte Kondensator weist einen parallel zu einem Sammelrohr angeordneten Sammler auf, in welchem eine Filter- und/oder Trocknerpatrone angeordnet und durch eine ringförmige Halterippe in axialer Richtung im Sammler positioniert ist. Die Halterippe ist elastisch verformbar und in einer Ringnut des Sammlers gehalten, so dass Halterippe und Ringnut eine Schnapp- oder Rastverbindung bilden. Es kann dabei nicht ausgeschlossen werden, dass sich die bekannte Rastverbindung während der Montage oder während des Betriebs des Kondensators löst, so dass die Trockner- und/oder Filterpatrone nicht mehr im Sammler fixiert ist und ihre Funktion nicht ausüben kann. Der Betrieb der Klimaanlage kann dadurch beeinträchtigt werden. Der bekannte Sammler weist ein lösbares Verschlussteil auf, so dass die Trockner- und/oder Filterpatrone nach dem Löten des Kondensators montierbar und während des Betriebes aus Wartungsgründen austauschbar ist. Das Verschlussteil ist vorzugsweise als axial beweglicher Verschlussstopfen ausgebildet, welcher durch einen Sicherungsring in einer axialen Richtung (nach außen) festgelegt ist. Ein derartiger Verschlussstopfen wurde durch die DE-A 100 39 260 bekannt. Der Verschlussstopfen weist eine axiale Beweglichkeit nach innen auf, was zu Verkantungen des Verschlussstopfens im Sammler und damit möglichervueise zu Undichtigkeiten führen kann.

Eine ähnliche Bauart für einen Kondensator mit integriertem Sammler wurde durch die DE-A 44 02 927 bekannt. Im Sammler ist eine Trockner/Filterpatrone angeordnet, welche in axialer Richtung einerseits durch Anschlag am Boden des Sammlers und andererseits durch Anschlag an einem Schraubdeckel fixiert ist. Darüber hinaus ist die Trockner/Filterpatrone über einen an der Patrone befestigten Dichtring und einen am Sammler angelöteten Ringsitz zwischen Überströmöffnungen abgedichtet, welche eine Verbindung zwischen Sammler und einem benachbarten Sammelrohr herstellen. Infolge der dreifachen Abstützung der Trockner/Filterpatrone im Sammler (oben, unten und in der Mitte) ist das System statisch unbestimmt.

Es ist Aufgabe der vorliegenden Erfindung, die Fixierung und Abdichtung einer Trockner/Filterpatrone im Sammler eines Kondensators der eingangs genannten Art zu verbessern, insbesondere sicherer zu gestalten.

Diese Aufgabe wird durch die Merkmale des Patentanspruches 1 gelöst. Erfindungsgemäß ist im Sammler ein ringförmiger Anschlag vorgesehen, an welchem sich die ringförmige Halterippe der Trockner/Filterpatrone abstützt. In der entgegengesetzten Richtung ist die Trockner/Filterpatrone gegen das Verschlussteil abgestützt, so dass sie zwischen Verschlussteil und Anschlag am Sammler eingespannt ist. Damit ergibt sich eine eindeutige, betriebssichere Fixierung und auch eine einfache Montagemöglichkeit für die Trockner/Filterpatrone. Vorteilhafterweise ist zwischen Trockner/Filterpatrone und Verschlussteil eine Druckfeder angeordnet, welche gleichzeitig über einen beweglichen Deckel das in der Patrone befindliche Granulat zusammendrückt.

Nach einer vorteilhaften Weiterbildung der Erfindung ist das Verschlussteil als axial beweglicher Versschlussstopfen ausgebildet, welcher über einen Sicherungsring in einer axialen Richtung, d. h. nach außen festgelegt ist, während er gleichzeitig in axialer Richtung nach innen beweglich ist. Der Verschlussstopfen wird durch die Druckfeder nach der Montage sofort gegen den Sicherungsring gedrückt und kann sich damit auch bei drucklosem Sammler bzw. Kondensator nicht in axialer Richtung bewegen. Dies bringt den Vorteil mit sich, dass der Verschlussstopfen nicht im Sammler verkanten und damit keine Undichtigkeit hervorrufen kann.

In weiterer vorteilhafter Ausgestaltung der Erfindung ist die ringförmige Halterippe gleichzeitig als Dichtmittel ausgebildet, z. B. durch Zwischenlage einer Flachdichtung. Damit kann eine zusätzliche umlaufende Dichtlippe - wie beim Stand der Technik - entfallen.

Ein Ausführungsbeispiel der Erfindung ist in der Zeichnung dargestellt und wird im Folgenden näher beschrieben. Es zeigen
Fig. 1 eine Trockner/Filterpatrone in einem teilweise dargestellten Sammler eines Kondensators in perspektivischer Darstellung und
Fig. 2 die Trockner/Filterpatrone gemäß Fig. 1 in einem Längsschnitt.

Fig. 1 zeigt in perspektivischer Darstellung eine Trockner/Filterpatrone 1, welche als käfigartiger Kunststoffeinsatz ausgebildet und im Wesentlichen aus dem eingangs genannten Stand der Technik bekannt ist. Die Trockner/Filterpatrone 1 ist in einem teilweise dargestellten Sammler 2 angeordnet, welcher in diesem Bereich als Profilstück ausgebildet und teilweise mit einem benachbarten, parallel angeordneten Sammelrohr 3 integriert ist. Sammelrohr 3 und Sammler 2 bilden zwei von einem Kältemittel durchströmte Räume, welche durch Überströmöffnungen 4, 5 miteinander verbunden sind. Das Sammelrohr 3 kommuniziert mit nicht dargestellten Rohren eines ebenfalls nicht dargestellten Kondensators, welcher vorzugsweise für eine Kraftfahrzeug-Klimaanlage verwendbar ist. Der in der Zeichnung dargestellte hohlzylindrische Teil des Sammlers 2 ist stirnseitig durch einen Verschlussstopfen 6 verschlossen, welcher durch einen Sicherungsring 7 in axialer Richtung nach außen festgelegt ist. Ein derartiger Verschlussstopfen ist durch die DE-A 100 39 260 bekannt. Die Filter/Trocknerpatrone 1 weist eine umlaufende, ringförmige Halterippe 8 auf, welche auf einem ringförmigen Anschlag 9 des Sammlers 2 aufliegt.

Fig. 2 zeigt die Trockner/Filterpatrone 1 und den Sammler 2 gemäß Fig. 1 in einem Längsschnitt. Für gleiche Teile werden gleiche Bezugszahlen verwendet. Wie bereits erwähnt, sind Sammler 2 und Sammelrohr 3 in diesem Bereich als einstückiges Profilstück ausgebildet, welches sich (in der Zeichnung) nach unten in einem rohrförmigen, gestrichelt angedeuteten Sammler 2' und in einem ebenfalls gestrichelt dargestellten Sammelrohr 3' fortsetzt. Der ringförmige Anschlag 9 ist fest mit dem Sammler 2 verbunden, z. B. einstückig ausgebildet oder als zusätzliches Teil eingesetzt, und bildet somit ein Abstützlager für die ringförmige Halterippe 8 der Trockner/Filterpatrone 1. Das Innere der käfigartigen Hülse der Trockner/Filterpatrone 1 ist mit einem nicht dargestellten Trocknermaterial in Form eines Granulats gefüllt und wird nach oben durch einen ersten axial in der Hülse beweglichen Deckel 10 abgeschlossen, auf welchem eine Druckfeder 11 angeordnet ist. Über der Druckfeder 11 ist ein zweiter Deckel 12 angeordnet, welcher sich gegen einen Zapfen 6a des Verschlussstopfens 6 abstützt. Die komprimierte Druckfeder 11 hat somit die Wirkung, dass sie einerseits über den Deckel 10 das nicht dargestellte Granulat zusammendrückt und andererseits den Kunststoffeinsatz der Trockner/Filterpatrone 1 über die Halterippe 3 gegen den Anschlag 9 und den Verschlussstopfen 6 über den zweiten Deckel 12 gegen den Sicherungsring 7 drückt. Damit ist dieser in seiner axialen Beweglichkeit auch nach innen fixiert.

Die Abstützpaarung, bestehend aus Halterippe 8 und Anschlag 9, kann gleichzeitig Dichtfunktion übernehmen, z. B. indem zwischen beiden ringförmigen Flächen 8, 9 eine (nicht dargestellte) Dichtung eingelegt wird.

Im Übrigen entspricht die Funktion der Trockner/Filterpatrone 1, des Sammlers 2 in Verbindung mit dem Sammelrohr 3 und dem gesamten Kältemittelkreislauf dem Stand der Technik, wie er beispielsweise in der DE-A 103 06 192 beschrieben ist, die hiermit voll umfänglich in den Offenbarungsgehalt dieser Anmeldung aufgenommen wird.

## Patentansprüche

1. Kondensator, insbesondere für eine Kraftfahrzeug-Klimaanlage mit einem Block aus Rohren und Rippen und beiderseits des Blockes angeordneten Sammelrohren sowie einem parallel zu einem der Sammelrohre angeordneten Sammler (2), der über Öffnungen (4, 5) mit dem benachbarten Sammelrohr (3) in Fluidverbindung steht, stimseitig ein lösbares Verschlussteil (6) aufweist und eine Trockner- und/oder Filterpatrone (1) aufnimmt, die im Sammler (2) durch eine ringförmige Halterippe (8) positionierbar ist und ein umlaufendes, zwischen den Öffnungen (4, 5) angeordnetes Dichtmittel aufweist, **dadurch gekennzeichnet, dass** im Sammler (2) ein ringförmiger Anschlag (9) angeordnet ist und dass die Trockner und/oder Filterpatrone (1) einerseits über die Halterippe (8) am Anschlag (9) und andererseits am Verschlussteil (6) abstützbar ist.

2. Kondensator nach Anspruch 1, **dadurch gekennzeichnet, dass** zwischen Verschlussteil (6) und Filter- und/oder Trocknerpatrone (1) eine Druckfeder (11) angeordnet ist.

3. Kondensator nach Anspruch 2, **dadurch gekennzeichnet, dass** die Trockner- und/oder Filterpatrone (1) mit Granulat gefüllt und durch einen beweglichen Deckel (10) abgeschlossen ist und dass die Druckfeder (11) zwischen Deckel (10) und Verschlussteil (6) angeordnet ist.

4. Kondensator nach Anspruch 2 oder 3, **dadurch gekennzeichnet, dass** das Verschlussteil (6) als axial beweglicher durch eine Sicherung (7) festgelegter Verschlussstopfen ausgebildet ist und dass die Druckfeder (11) über den Verschlussstopfen (6) gegenüber dem Sicherungsring (7) abstützbar ist.

5. Kondensator nach einem der Ansprüche 1 bis 4, **dadurch gekennzeichnet, dass** die ringförmige Halterippe (8) in Verbindung mit dem Anschlag (9) zusätzlich als Dichtmittel ausgebildet ist.
